# EUROPÄISCHE PATENTSCHRIFT

(11) **EP 2 130 646 B1**
(45) Veröffentlichungstag und Bekanntmachung des Hinweises auf die Patenterteilung: **30.06.2010**
(21) Anmeldenummer: 09006314.0
(22) Anmeldetag: 09.05.2009
(51) Int. Cl.: B24D 13/04, B24D 13/14

(54) **Fächer-Schleifscheibe**
Flap grinding wheel
Meule à éventail

(30) Priorität: 04.06.2008 DE 102008026722
(43) Veröffentlichungstag der Anmeldung: 09.12.2009
(73) Patentinhaber: August Rüggeberg GmbH & Co. KG, 51709 Marienheide (DE)
(72) Erfinder: Schmied, Vadim, 51709 Marienheide (DE); Hardenbicker, Hermann, 51688 Wipperfürth (DE)
(74) Vertreter: Rau, Manfred

(56) Entgegenhaltungen:
- EP-A- 1 266 724
- FR-A- 2 731 936
- US-A- 2 804 731
- US-A- 5 722 881

## Beschreibung

Die Erfindung betrifft eine Fächer-Schleifscheibe, die in einer Drehrichtung antreibbar ist.

Eine derartige Fächer-Schleifscheibe mit den Merkmalen des Oberbegriffs des Anspruchs 1 ist aus der US 2,804,731 A bekannt. Die Schleiflamellen sind rechteckig ausgebildet und jeweils über den äußeren Umfangsrand des Randbereichs gelegt, wobei auf beide Seiten des aus Pappe bestehenden Tragtellers im Bereich des Umfangsrandes Füllmaterial aufgelegt ist, so dass die Segmente im Querschnitt etwa dreiviertelkreisförmig um den äußeren Umfang des Tragtellers herumgelegt sind. Die der Mittel-Achse zugewandten Enden der Schleiflamellen sind beidseitig mittels jeweils einer Scheibe klemmend auf dem Tragteller gehalten und werden mittig mittels eines Gewindezapfens mit Mutter zusammengespannt, so dass die Schleiflamellen hierdurch fixiert werden. Der Zweck dieser Ausgestaltung liegt nur darin, ein leichtes Umfangs-Schleifen oder Polieren zu ermöglichen.

Aus der FR 2 731 936 A1 ist eine ähnliche Fächer-Schleifscheibe bekannt, bei der die Schleiflammellen ebenfalls im äußeren Randbereich über Füllkörper gelegt sind.

Der Erfindung liegt die Aufgabe zugrunde, eine Fächer-Schleifscheibe mit um den äußeren Umfangsrand des Tragtellers herumgebogenen Schleiflamellen zu schaffen, die in ihrem Aufbau einfach und robust ist und die eine hohe Schleifleistung bei allseitigem Einsatz gewährleistet.

Diese Aufgabe wird erfindungsgemäß durch die Merkmale im Anspruch 1 gelöst. Die Schleiflamellen werden auf den beiden Arbeitsseiten des Randbereichs des Tragtellers nur im Bereich der voreilenden Längskante - gegebenenfalls punktweise - befestigt; sie können demzufolge in einfacher Weise einander überlappend angeordnet werden. Durch die Halb-Kegelstumpf-Form des radial außen liegenden Biege-Abschnitts können die Schleiflamellen im Rahmen ihrer Überlappung auch im äußeren Randbereich sauber und dicht aneinander liegen und eine Umfangs-Arbeitsseite bilden. Die erfindungsgemäße Fächer-Schleifscheibe kann aufgrund ihrer Ausgestaltung zum 3-seitigen Schruppschleifen eingesetzt werden. Dies ermöglicht es, ohne das Drehen von schweren Werkstücken diese an der Oberseite und an der Unterseite zu bearbeiten, ohne dass der Werker seine Arbeitshaltung und die Stellung des zum Schleifen eingesetzten handgeführten Winkelschleifers wesentlich ändern muss.

Vorteilhafte Ausgestaltungen ergeben sich aus den Unteransprüchen.

Weitere Vorteile, Merkmale und Einzelheiten der Erfindung ergeben sich aus der Beschreibung eines Ausführungsbeispiels anhand der Zeichnung.

Es zeigt
- Fig. 1: einen Tragteller in Seitenansicht mit nur einer nur auf der Arbeitsseite befestigten Schleiflamelle,
- Fig. 2: den Tragteller in Seitenansicht nach Fig. 1 mit vollständig befestigter Schleiflamelle entsprechend dem Sichtpfeil II in Fig. 3,
- Fig. 3: den Tragteller nach Fig. 2 in Draufsicht gemäß dem Sicht- pfeil III in Fig. 2,
- Fig. 4: den Tragteller in Seitenansicht entsprechend dem Sichtpfeil IV in Fig. 3,
- Fig. 5: eine Seitenansicht des Tragtellers entsprechend dem Sicht- pfeil V in Fig. 3,
- Fig. 6: eine Schleiflamelle in Draufsicht,
- Fig. 7: eine perspektivische Draufsicht auf die Arbeitsseite einer Fä- cher-Schleifscheibe nach der Erfindung,
- Fig. 8: eine perspektivische Schräg-Ansicht auf die Rückseite der Fächer-Schleifscheibe und
- Fig. 9: den Tragteller nach Fig. 2 in Draufsicht mit gegenüber Fig. 3 abgeändert fixierter Schleiflamelle.

Wie sich aus den Fig.1 bis 5 ergibt, weist eine Fächer-Schleifscheibe einen Tragteller 1 mit einer Nabe 2 auf, die eine zentrische, kreisförmige Öffnung 3 aufweist. Der Tragteller 1 weist einen äußeren ringförmigen Randbereich 4 zur Aufnahme von Schleiflamellen 5 auf. Dieser Randbereich 4 ist mit der Nabe 2 über einen in Richtung einer Mittel-Achse 6 des Tragtellers 1 von der Nabe 2 vorspringenden Ringsteg 7 verbunden. Die durch den Randbereich 4 gebildete Fläche verläuft senkrecht zur Mittel-Achse 6. Aufgrund der Ausgestaltung des Tragtellers 1 kann dieser auf eine Antriebswelle einer handgeführten Schleifmaschine aufgesteckt und auf dieser mittels einer Mutter befestigt werden, die nicht über den Randbereich 4 hinaus vorsteht.

Die Schleiflamellen 5 bestehen in üblicher Weise aus Schleifmittel auf Unterlage. Wie Fig. 6 entnehmbar ist, sind die einzelnen Schleiflamellen 5 rechteckig ausgebildet. Die Befestigung der Schleiflamellen 5 auf der Seite des Randbereichs 4, gegenüber dem die Nabe 2 versenkt ist, erfolgt unter Bildung einer im Wesentlichen ebenen vorderseitigen ersten Arbeitsseite 8 der Fächer-Schleifscheibe mittels zweier Klebstoff-Spuren 9, 10, die ringförmig auf dem Randbereich 4 konzentrisch zur Achse 6 angebracht sind. Jede Schleiflamelle 5 wird nur mittels ihrer - bezogen auf die Antriebs-Drehrichtung 11 der Fächer-Schleifscheibe voreilenden Längskante 12 - auf den Klebstoff-Spuren 9, 10 befestigt. Sie ist also nicht flächig auf den Klebstoff-Spuren 9, 10 befestigt, sondern steht entgegen der Drehrichtung 11 schräg nach oben von dem Randbereich 4 ab.

Jede Schleiflamelle 5 steht - wie Fig. 1 bis 5 entnehmbar ist - über den äußeren Umfangsrand 13 des Randbereichs 4 vor und wird um diesen auf die der ersten Arbeitsseite 8 abgewandten Seite des Randbereichs 4 umgefaltet bzw. umgebogen, gegenüber der die Nabe 2 vorspringt, wie Fig. 1, 2 und 4, 5 entnehmbar ist. Hierbei bilden die Schleiflamellen 5 eine zur ersten Arbeitsseite 8 etwa parallele, ebenfalls ringförmige rückseitige zweite Arbeitsseite 14.

Das Umbiegen bzw. Umfalten jeder Schleiflamelle 5 erfolgt jeweils um einen einen Teil der voreilenden Längskante 12 bildenden Kantenbereich 15, so dass der die zweite Arbeitsseite 14 bildende Außen-Abschnitt 16 der jeweiligen Schleiflamelle 5 nicht in Überdeckung mit dem die erste Arbeitsseite 8 bildenden Haupt-Abschnitt 17 liegt. Der jeweils zwischen dem Haupt-Abschnitt 17 und dem Außen-Abschnitt 16 befindliche trapezförmige Biege-Abschnitt 18 der jeweiligen Schleiflamelle 5 bildet aufgrund der geschilderten Art der Umbiegung einen etwa halbkegelstumpfförmigen, sich entgegen der Drehrichtung 11 erweiternden Abschnitt, wie Fig. 4 und 5 entnehmbar ist. Der jeweilige Außen-Abschnitt 16 wird auf dem Randbereich 4 des Tragtellers 1 ebenfalls mittels einer Klebstoff-Spur 19 fixiert, von dem die Nabe 2 vorspringt. Die Gesamtheit der umgebogenen Biege-Abschnitte 18 bildet eine Umfangs-Arbeitsseite 20.

Bei der fertigen Fächer-Schleifscheibe sind die Schleiflamellen 5 mit einem hohen Überdeckungsgrad von 20% bis 95% angeordnet, wobei nur die - bezogen auf die Antriebs-Drehrichtung 11 - nacheilenden Längskanten 21 der Schleiflamellen 5 sichtbar sind. Unter Überdeckungsgrad wird das Maß verstanden, um das eine in Drehrichtung voreilende Schleiflamelle die nächste nacheilende Schleiflamelle bezogen auf ihre Gesamtbreite in Drehrichtung überdeckt. Ein Überdeckungsgrad von 20% bedeutet also, dass die voreilende Schleiflamelle nur 20% der Breite der nachfolgenden Schleiflamelle überdeckt. Ein niedriger Überdeckungsgrad bedeutet also, dass nur relativ wenige Schleiflamellen 5 auf einem Tragteller 1 angebracht sind, während ein hoher Überdeckungsgrad bedeutet, dass eine sehr große Zahl von Schleiflamellen 5 auf einem Tragteller 1 angebracht sind. Aufgrund der Form des Biege-Abschnitts 18 entsprechend einem Halb-Kegelstumpf ist der Außen-Umfang der Fächer-Schleifscheibe, also die Umfangs-Arbeitsseite 20, angenähert kreisförmig. Die auf der ersten Arbeitsseite 8 befindlichen, der Nabe 2 benachbarten Seitenkanten 22 der Schleiflamellen 5 ergänzen sich gegenseitig zu einem angenäherten Kreisprofil, wie aus Fig. 7 ersichtlich ist. Demgegenüber ergeben die der zweiten Arbeitsseite zuzuordnenden Seitenkanten 23 zusammen mit den benachbarten Bereichen der nacheilenden Längskanten 21 ein gezacktes Profil, wie aus Fig. 8 ersichtlich ist.

Wie Fig. 3 entnehmbar ist, verläuft die voreilende Längskante 12 des Haupt-Abschnitts 17 jeder Schleiflamelle 5 nicht radial zur Mittel-Achse 6, sondern unter einem Winkel α zwischen einem Radius 24 und der voreilenden Längskante 12, wobei deren Schnittpunkt 25 am Umfangsrand 13 liegt. Wenn - wie in Fig. 3 dargestellt - die voreilende Längskante 12 gegenüber dem Radius 24 in Drehrichtung 11 voreilend ist, ist - wie erwähnt - die Umfangs-Arbeitsseite 20 stark ausgeprägt kreisförmig. Grundsätzlich kann aber auch - gemäß der an sich Fig. 3 entsprechenden Darstellung in Fig. 9 - die voreilende Längskante 12 gegenüber dem Radius 24 bezogen auf die Drehrichtung 11 nacheilend angeordnet sein. Soweit die Längskante 12 entsprechend der Darstellung in Fig. 3 gegenüber dem Radius 24 voreilt, wird der Winkel α als positiv bezeichnet, während er im Falle des Nacheilens gemäß Fig. 9 als negativ bezeichnet wird. Für den Winkel α gilt: + 19° ≥ α ≥ - 13°. Bei der Darstellung in Fig. 3 verläuft aufgrund der geschilderten Biegung des Biege-Abschnitts 18 und des Außen-Abschnitts 16 der Schleiflamellen 5 die voreilende Längskante 12 an der zweiten Arbeitsseite 14 - bezogen auf die Antriebs-Drehrichtung 11 - von außen zur Mittel-Achse 6 hin stark nacheilend. Dies gilt nicht für die Ausgestaltung nach Fig. 9.

Wie insbesondere aus den Fig. 7 und 8 hervorgeht, ist die Umfangs-Arbeitsseite 20 im Querschnitt im Wesentlichen halbkreisförmig ausgebildet.

Aus den vorstehenden Ausführungen ergibt sich, dass alle drei Arbeitsseiten 8, 14, 20 zum Schruppschleifen eingesetzt werden können. Ein Werker kann mit einer Fächer-Schleifscheibe und in einer Arbeitshaltung des Winkelschleifers, an dem derartige Fächer-Schleifscheiben eingesetzt werden, zuerst die Oberseite eines Werkstücks bearbeiten, wobei er die Arbeitsseite 8 der Fächer-Schleifscheibe benutzt. Anschließend kann er mit der zweiten Arbeitsseite 14 die Unterseite des Werkstücks schleifen. Mit der Umfangs-Arbeitsseite 20 kann er dann noch eine möglicherweise vorhandene konkave Fläche einer Kehlnaht schleifen. Diese Einsatzmöglichkeiten sind dann besonders vorteilhaft, wenn das Werkstück sehr schwer ist und auf einem Bock liegt. Es muss dann zum Bearbeiten nicht gedreht werden, wie dies bei der Bearbeitung mit herkömmlichen Fächer-Schleifscheiben notwendig ist. Die Möglichkeit eines 3-seitigen Einsatzes der Fächer-Schleifscheibe setzt naturgemäß voraus, dass der Tragteller 1 so robust ausgelegt ist, dass er die allseitige hohe Belastung durch die Schleif-Querkräfte aufnehmen kann. Er ist deshalb mehrlagig armiert. In konkreten Anwendungsfällen weist er eine Dicke a auf, für die gilt: 2,2 mg ≤ a ≤ 2,4 mm. Entscheidend sind die Kräfte, die der Tragteller 1 aufnehmen muss, damit er den hohen Belastungen im dreiseitigen Schrupp-Schleif-Betrieb standhält. Hierbei wurde festgestellt, dass der Tragteller 1 eine Mindestbelastung von 400 N beschädigungsfrei aufnehmen muss, wobei diese Belastung in einem radialen Abstand von 10 mm vom Umfangsrand 13 des Tragtellers 1 parallel zur Achse 6 aufgebracht wird. Der Tragteller 1 ist bei dieser Belastung in seiner Öffnung 3 in der gleichen Weise eingespannt, wie dies im Betrieb erfolgt.

Die erwähnten handgeführten Winkelschleifer, auf denen die erfindungsgemäßen Fächer-Schleifscheiben eingesetzt werden, sind in der Praxis üblich und bekannt, und beispielsweise in der EP 1 543 923 A1 dargestellt und beschrieben, worauf verwiesen werden darf.

## Patentansprüche

1. Fächer-Schleifscheibe, die in einer Antriebs-Drehrichtung (11) drehantreibbar ist,
- mit einem stabilen Tragteller (1), der
-- eine Mittel-Achse (6),
-- eine innere Nabe (2) und
-- einen ringförmigen Randbereich (4) mit einem äußeren Umfangsrand (13)
aufweist,
- mit Schleiflamellen (5),
-- die jeweils einen Biege-Abschnitt (18) aufweisen,
-- wobei die Biege-Abschnitte (18) um den äußeren Umfangsrand (13) des Randbereichs (4) derart gebogen sind, dass sie jeweils eine angenäherte Halb-Kegelstumpf-Form aufweisen und eine Umfangs-Arbeitsseite (20) bilden
**dadurch gekennzeichnet, daß** die Schleiflamellen (5) zudem
-- jeweils einen Haupt-Abschnitt (17),
-- einen Außen-Abschnitt (16),
-- eine - bezogen auf die Antriebs-Drehrichtung (11) - voreilende Längskante (12) und
-- eine - bezogen auf die Antriebs-Drehrichtung (11) - nacheilende Längskante (21) aufweisen,
-- deren jeweilige Haupt-Abschnitte (17) auf einer ersten Seite des Tragtellers (1) unter Bildung eines ringförmigen Schleiflamellen-Pakets eine erste Arbeitsseite (8) bilden und in gleichen Winkelabständen nur im Bereich ihrer voreilenden Längskante (12) befestigt sind und
-- deren jeweilige Außen-Abschnitte (16) an einer zweiten Seite des Tragtellers (1) unter Bildung einer zweiten Arbeitsseite (14) ebenfalls nur im Bereich ihrer jeweils voreilenden Längskante (12) befestigt sind.

2. Fächer-Schleifscheibe nach Anspruch 1, **dadurch gekennzeichnet, dass** die Schleiflamellen (5) rechteckig ausgebildet sind.

3. Fächer-Schleifscheibe nach Anspruch 1 oder 2, **dadurch gekennzeichnet,**
**dass** die Haupt-Abschnitte (17) an dem Randbereich (4) mittels mehrerer Klebstoff-Spuren (9, 10) befestigt sind.

4. Fächer-Schleifscheibe nach einem der Ansprüche 1 bis 3, **dadurch gekennzeichnet,**
**dass** die Außen-Abschnitte (16) der Schleiflamellen (5) an dem Randbereich (4) mittels mindestens einer Klebstoff-Spur (19) befestigt sind.

5. Fächer-Schleifscheibe nach einem der Ansprüche 1 bis 4, **dadurch gekennzeichnet,**
**dass** die Schleiflamellen (5) mit einem Überdeckungsgrad von 20% bis 95% am Tragteller (1) befestigt sind.

6. Fächer-Schleifscheibe nach einem der Ansprüche 1 bis 5, **dadurch gekennzeichnet,**
**dass** die voreilende Längskante (12) mit einem Radius (24) des Tragtellers (1) mit einem Schnittpunkt (25) am Umfangsrand des Tragtellers (1) einen Winkel α bildet, für den gilt: + 19° ≥ α ≥ - 13°, wobei der Winkel α positiv ist, wenn die voreilende Längskante (12) - bezogen auf die Drehrichtung (11) - voreilend verläuft und negativ ist, wenn die voreilende Längskante (12) nacheilend verläuft.

7. Fächer-Schleifscheibe nach einem der Ansprüche 1 bis 6, **dadurch gekennzeichnet,**
**dass** die Umfangs-Arbeitsseite (20) einen etwa halbkreisförmigen Querschnitt aufweist.

8. Fächer-Schleifscheibe nach einem der Ansprüche 1 bis 7, **dadurch gekennzeichnet,**
**dass** mindestens die erste Arbeitsseite (8) im Wesentlichen eben ausgebildet ist.

## Claims

1. Fan-type grinding wheel which is drivable for rotation in a direction of input rotation (11), the fan-type grinding wheel comprising
- a rigid support plate (1) which comprises
-- a central axis (6);
-- an inner hub (2); and
-- an annular rim region (4) with an outer peripheral rim (13);
- grinding elements (5)
-- which in each case comprise a bending portion (18);
-- wherein the bending portions (18) are bent around the outer peripheral rim (13) of the rim region (4) in such a way that they have in each case an approximately semi-frustoconical shape and form a peripheral working face (20);
**characterized**
**in that** the grinding elements (5) further comprise
-- in each case a main portion (17);
-- an outer portion (16);
-- a longitudinal edge (12) which is arranged in a leading manner relative to the direction of input rotation (11); and
-- a longitudinal edge (20) which is arranged in a trailing manner relative to the direction of input rotation (11);
-- whose respective main portions (17) form a first working face (8) in the form of an annular grinding element package on a first side of the support plate (1), the main portions (17) being fastened at identical angular distances only in the region of their leading longitudinal edge (12);
-- whose respective outer portions (16) are fastened on a second side of the support plate (1) only in the region of their leading longitudinal edge (12) as well, the outer portions thus forming a second working face (14).

2. Fan-type grinding wheel according to claim 1, **characterized in that** the grinding elements (5) are rectangular in shape.

3. Fan-type grinding wheel according to claim 1 or 2, **characterized in that** the main portions (17) are fastened on the rim region (4) by means of several lines (9, 10) of adhesive.

4. Fan-type grinding wheel according to one of claims 1 to 3, **characterized in**
**that** the outer portions (16) of the grinding elements (5) are fastened on the rim region (4) by means of at least one line (19) of adhesive.

5. Fan-type grinding wheel according to one of claims 1 to 4, **characterized in**
**that** the grinding elements (5) are fastened on the support plate (1) with a degree of overlap of 20% to 95%.

6. Fan-type grinding wheel according to one of claims 1 to 5, **characterized in**
**that** the leading longitudinal edge (12) forms an angle α with a radius (24) of the support plate (1), with a point of intersection (25) being disposed on the peripheral rim of the support plate (1), to which angle α applies: + 19° ≥ α ≥ - 13°, the angle α being positive if the leading longitudinal edge (12) is arranged in a leading manner relative to the direction of rotation (11) and negative if the leading longitudinal edge (12) is arranged in a trailing manner.

7. Fan-type grinding wheel according to one of claims 1 to 6, **characterized in**
**that** the peripheral working face (20) has an approximately semicircular cross-section.

8. Fan-type grinding wheel according to one of claims 1 to 7, **characterized in**
**that** at least the first working face (8) is substantially plane.

## Revendications

1. Meule à lamelles chevauchantes, qui est propre à être entraînée en rotation dans un sens de rotation (11),
- comportant un disque support (1) stable, qui comporte
-- un axe médian (6),
-- un moyeu intérieur (2), et
-- une zone de bordure (4) annulaire avec un bord périphérique (13) extérieur,
- comportant des lamelles abrasives (5)
-- qui comportent chacune une zone de flexion (18),
-- lesdites zones de flexion (18) sont courbées chacune autour du bord périphérique (13) de la zone de bordure (4), de telle sorte qu'elles possèdent chacune une forme en demi-cône tronqué et forment une face de travail périphérique (20),
**caractérisée en ce que** les lamelles abrasives (5) comportent en plus
-- chacune une partie principale (17),
-- une partie extérieure (16),
-- une arête longitudinale antérieure (12) - par référence au sens de rotation (11)
-- une arête longitudinale postérieure (21) - par référence au sens de rotation (11)
-- les parties principales (17) respectives desdites lamelles abrasives forment, sur une première face du disque support (1), une première face de travail (8) moyennant la formation d'un paquet de lamelles abrasives annulaires, et sont fixées uniquement dans la zone de leur arête longitudinale antérieure (12) à des distances angulaires identiques, et
-- les parties extérieures (16) respectives desdites lamelles abrasives sont également fixées uniquement dans la zone de leur arête longitudinale antérieure (12) sur une deuxième face du disque support (1) moyennant la formation d'une deuxième face de travail (14).

2. Meule à lamelles chevauchantes, selon la revendication 1, **caractérisée en ce que** les lamelles abrasives (5) sont réalisées avec une forme rectangulaire.

3. Meule à lamelles chevauchantes selon la revendication 1 ou 2, **caractérisée en ce que** les parties principales (17) sont fixées à la zone de bordure (4) au moyen de plusieurs lignes adhésives (9, 10).

4. Meule à lamelles chevauchantes selon l'une quelconque des revendications 1 à 3, **caractérisée en ce que** les parties extérieures (16) des lamelles abrasives (5) sont fixées à la zone de bordure (4) au moyen d'au moins une ligne adhésive (19).

5. Meule à lamelles chevauchantes selon l'une quelconque des revendications 1 à 4, **caractérisée en ce que** les lamelles abrasives (5) sont fixées sur le disque support (1) avec un taux de chevauchement de 20 % à 95 %.

6. Meule à lamelles chevauchantes selon l'une quelconque des revendications 1 à 5, **caractérisée en ce que** l'arête longitudinale antérieure (12) forme avec un rayon (24) du disque support (1) avec un point d'intersection (25) sur le bord périphérique du disque support (1) un angle α, pour lequel on applique : +19° ≥ α ≥ - 13°, l'angle α étant positif lorsque l'arête longitudinale antérieure (12) est orientée vers l'avant - par référence au sens de rotation (11) - et étant négatif lorsque l'arête longitudinale antérieure (12) est orientée vers l'arrière.

7. Meule à lamelles chevauchantes selon l'une quelconque des revendications 1 à 6, **caractérisée en ce que** la face de travail périphérique (20) a une section sensiblement semi-circulaire.

8. Meule à lamelles chevauchantes selon l'une quelconque des revendications 1 à 7, **caractérisée en ce qu'**au moins la première face de travail (8) est réalisée sensiblement plane.
